# EUROPÄISCHE PATENTSCHRIFT

(11) **EP 0 301 327 B1**
(45) Veröffentlichungstag und Bekanntmachung des Hinweises auf die Patenterteilung: **17.06.1992**
(21) Anmeldenummer: 88111296.5
(22) Anmeldetag: 14.07.1988
(51) Int. Cl.: B05C 17/00, B65D 83/00

(54) **Kartuschenkolben**
Piston for a cartridge
Piston pour cartouche

(30) Priorität: 25.07.1987 DE 8710233 U
(43) Veröffentlichungstag der Anmeldung: 01.02.1989
(73) Patentinhaber: Alfred Fischbach Kunststoffspritzgusswerk, D-51766 Engelskirchen (DE)
(72) Erfinder: Brüning, Werner, D-5250 Engelskirchen-Ründeroth (DE)
(74) Vertreter: Selting, Günther, Dipl.-Ing.

(56) Entgegenhaltungen:
- WO-A-79/00758
- US-A- 4 452 370

## Beschreibung

Die Erfindung betrifft einen Kartuschenkolben nach dem Oberbegriff des Patentanspruchs 1.

Es ist bekannt, zähflüssige und klebrige Massen in zylindrischen Kartuschen aufzubewahren und zu lagern und diese Massen mit einem pistolenartigen Auspreßwerkzeug aus einer Öffnung am vorderen Kartuschenende herauszupressen. Im rückwärtigen Bereich der Kartusche befindet sich ein Kolben, der aus einem einstückigen Kunststoffteil mittlerer Härte besteht und einen mit Abstreiflippen versehenen Mantel aufweist, der beim Vorschieben des Kolbens an der Innenwand der Kartusche entlangstreicht. Die in der Kartusche befindliche Masse wird von der Stirnwand des Kolbens zum Auslaß vorgetrieben.

Die genannten Kartuschen eigenen sich zur Unterbringung und zum Austragen von Dichtungsmassen, Klebstoffen und anderen härtbaren Materialien. Das Vortreiben des Kolbens erfolgt dadurch, daß eine Vortriebsscheibe des Auspreßwerkzeugs in den Kolben eingeführt wird, welche den Kolben bei Betätigung des Auspreßwerkzeugs mitnimmt. Eine andere Möglichkeit besteht darin, den Kolbenvortrieb pneumatisch durchzuführen, indem das rückwärtige Kartuschenende mit Druckluft beaufschlagt wird, die den Kolben vortreibt. Der aus einem einstückigen Kunststoffkörper bestehende Kolben darf nicht zu hart sein, damit er sich an die Innenseite der Kartuschenwand anschmiegen kann, wobei die Abstreiflippen fest gegen die Kartuschenwand gedrückt werden.

Wenn die Kartusche eine zähplastische und besonders klebefreudige Masse enthält, besteht die Gefahr, daß der Kolben örtlich an der Kartuschenwand anklebt. Soll der Kolben anschließend zum Auspressen der Masse vorgeschoben werden, haftet er an einer Stelle seines Umfangs an der Kartuschenwand und es besteht die Gefahr des Kippens des Kolbens. Hierbei wird der Kolben so deformiert, daß er im Inneren des Kartuschenraums eine Schrägstellung einnimmt. Dadurch besteht einerseits die Gefahr, daß der Kartuscheninhalt mit Luft in Berührung kommt und vernetzt, und andererseits wird durch die Verformung des Kolbens eine Weiterverwendung der Kartusche zum Auspressen der Masse unmöglich. Eine Kartusche mit gekippten Kolben kann praktisch nicht mehr weiterverwendet werden. Die Gefahr des Kippens des Kolbens ist bei Kolben, die mit Druckluft vorgetrieben werden, besonders groß.

Ein Kartuschenkolben der im Oberbegriff des Patentanspruchs 1 angegebenen Art ist bekannt aus WO 79/00758. Hierbei ist die Kartusche mit einem Deckel verschlossen, der einen die Kartuschenwand von außen umgreifenden Außenrand und einen von hinten in den Kolbenkörper hineinragenden Verstärkungskörper aufweist. Zum Auspressen der Masse aus der Kartusche wird die Auspreßscheibe des Auspreßwerkzeugs in den Deckel eingesetzt. Beim Vortreiben der Auspreßscheibe reißt der Verstärkungskörper von dem Außenrand ab, so daß der Verstärkungskörper beim Ausschieben der Masse im Kolbenkörper verbleibt und diesen versteift. Der Verstärkungskörper kann aus einem steiferen Material bestehen als der Kolbenkörper und er weist am vorderen Ende eine Stirnwand auf, gegen die die Vortriebsscheibe des Auspreßwerkzeugs stößt. Ein Nachteil dieses Kartuschenkolbens besteht darin, daß er kaum in Verbindung mit pneumatisch betriebenen Auspreßwerkzeugen benutzt werden kann, weil der Auspreßdruck durch die Stirnwand des Verstärkungskörpers von der Stirnwand des Kolbenkörpers ferngehalten wird und die Gefahr besteht, daß die Stirnwand des Kolbenkörpers undefiniert eingedrückt wird, wodurch die Gefahr besteht, daß der Kolben sich in der Kartusche schrägstellt. Nachteilig ist weiterhin, daß der verstärkungskörper nicht für solche Kolbenkörper benutzt werden kann, die einen schräg nach innen in den Hohlraum hineinragenden konischen Ringkragen aufweisen.

Der Erfindung liegt die Aufgabe zugrunde, einen Kartuschenkolben der im Oberbegriff des Patentanspruchs 1 angegebenen Art zu schaffen, bei dem der Verstärkungskörper für unterschiedliche Arten von Kolbenkörpern und für unterschiedliche Arten von Auspreßwerkzeugen gleichermaßen geeignet ist.

Die Lösung dieser Aufgabe erfolgt erfindungsgemäß mit den im kennzeichnenden Teil des Patentanspruchs 1 angegebenen Merkmalen.

Der erfindungsgemäße Kartuschenkolben weist einen üblichen Kolbenkörper auf, wie er zum Auspressen zähflüssiger Massen, wie z.B. Dichtungsmassen, benutzt wird. In solchen Fällen, in denen die Kartusche ein Material enthält, das dazu neigt, den Kolbenkörper an der Kartuschenwand festzukleben, wird in den Kartuschenkörper ein Verstärkungsring aus relativ steifem Material eingesetzt, der den Mantel des Kartuschenkörpers von innen her abstützt, so daß der den Verstärkungsring enthaltende Kolben versteift und gegen Zusammendrücken gesichert ist. Obwohl der Kolben somit insgesamt starr ist, bleibt die Fähigkeit des Mantels, sich an die Kartuschenwand anzuschmiegen, erhalten. Insbesondere wird die Elastizität der Abstreiflippen durch die innere Abstützung des Kolbenkörpers nicht herabgesetzt. Falls der Kartuschenkolben in Verbindung mit einem mechanischen Auspreßwerkzeug benutzt wird, erleichtert der Innenflansch das Angreifen der Vortriebsscheibe des Auspreßwerkzeugs und er erhöht die Formstabilität des Verstärkungsringes.

Der erfindungsgemäße Kartuschenkolben kann in allen Arten von Kartuschen eingesetzt werden, jedoch wird er bevorzugt in Aluminiumkartuschen verwandt, die zähplastische oder leichtklebende Massen enthalten.

Ein besonderer Vorteil besteht darin, daß derselbe Kolbenkörper ohne Verstärkungsring für Kartuschen benutzt werden kann, die eine Masse enthalten, bei der die Gefahr des Anklebens des Kolbens an der Kartusche gering ist, während der Kolbenkörper mit Verstärkungsring bei solchen Kartuschen angewandt wird, bei denen aufgrund ihres Inhalts die Gefahr des Anklebens des Kolbens besonders groß ist. Für die verschiedensten Massen wird daher nur ein einziger Typ des Kolbenkörpers benötigt, der wahlweise mit einem Verstärkungsring ausgestattet Werden kann. Die Montage des Verstärkungsrings ist sehr einfach, denn der Verstärkungsring wird lediglich in den Hohlraum des Kolbenkörpers eingeschoben, wo er klemmend oder reibend festgehalten wird.

Der Verstärkungsring erfordert keinerlei Änderungen an den Auspreßwerkzeugen, weil er die äußeren Abmessungen des Kolbens nicht verändert. Wenn das Auspreßwerkzeug mit einer Vortriebsscheibe ausgestattet ist, kann diese am rückwärtigen Ende des Verstärkungsrings angreifen, wobei der Verstärkungsring die Vortriebskraft auf den Kolbenkörper überträgt.

Um zu verhindern, daß der Verstärkungsring sich vor dem Einsetzen des Kartuschenkolbens in die Kartusche im Kolbenkörper verschiebt, kann der Verstärkungsring an seinem vorderen Ende ein nach außen vorstehendes Widerhakenprofil aufweisen. Die Zufuhr von Kartuschenkolben zu einer Abfüllmaschine erfolgt zumeist über Schwingförderer oder andere Rütteleinrichtungen, die den Kolben Beschleunigungskräften aussetzen. Durch das widerhakenprofil wird verhindert, daß die zuvor in die Kolbenkörper eingebrachten Verstärkungsringe wieder aus den Kolbenkörpern herauswandern.

Es gibt Kartuschenkolben, die im Inneren ihres Hohlraums einen konischen Ringkragen haben, der von der Ecke zwischen Mantel und Stirnwand nach innen absteht und eine Aufweitung des vorderen Kolbenendes bewirkt, wenn die Vortriebsscheibe des Auspreßwerkzeugs gegen ihn drückt (US-A-4 452 370). Gegen diesen Ringkragen drückt bei dem erfindungsgemäßen Kartuschenkolben der Verstärkungsring, an dem die Vortriebsscheibe angreifen kann. Auf diese Weise wird die Aufweitungsfunktion des Ringkragens beibehalten.

Im folgenden wird unter Bezugnahme auf die Zeichnungen ein Ausführungsbeispiel der Erfindung näher erläutert.

Es zeigen:
- Fig. 1: einen Längsschnitt durch eine Kartusche mit Kartuschenkolben und
- Fig. 2: eine Explosionsdarstellung des Kartuschenkolbens, der aus dem Kolbenkörper und dem Verstärkungsring besteht.

Gemäß Fig. 1 ist eine zylindrische Kartusche 10 vorgesehen, die z.B. aus Metall oder Kunststoff bestehen kann. Die einstückige Kartusche 10 weist einen zylindrischen Mantel 11 auf, der an einem Ende durch eine Stirnwand 12 verschlossen ist, in der ein Auspreßstutzen 13 vorgesehen ist. In der Kartusche 10 ist der Kolben 14 verschiebbar.

Der Kolben 14 weist einen zylindrischen Mantel 15 auf, dessen Außendurchmesser etwas kleiner ist als der Innendurchmesser des Mantels 11 der Kartusche. Am vorderen Ende des Mantels 15 befindet sich ein radial vorstehender Wulst 16, hinter dem eine erste Dichtlippe 17 angeordnet ist, die ebenfalls nach außen absteht. Weitere Dichtlippen 18 und 19 befinden sich in der Nähe des rückwärtigen Endes des Mantels 15.

Das vordere Ende des Mantels 15 ist durch die bogenförmig nach vorne gewölbte Stirnwand 20 verschlossen. Im Zentrum der Stirnwand 20 befindet sich ein kegelförmiger Vorsprung 21, während an der Innenseite der Stirnwand 20 eine ringförmige Rippe 22 angeformt ist. Die Spitze 21 und die Rippe 22 dienen zur Versteifung der Stirnwand 20.

Von der ringförmigen Kante, an der Mantel 15 und Stirnwand 20 gegeneinander stoßen, steht ein kegelstumpfförmiger Ringkragen 23 in den Hohlraum 24 im Inneren des Kolbenkörpers 14 ab. Wenn eine Vortriebsscheibe vom rückwärtigen offenen Ende des Kolbenkörpers in den Hohlraum 24 hinein vorgeschoben wird, stößt diese Vortriebsscheibe gegen das verjüngte Ende des Ringkragens 23. Durch den Ringkragen 23 wird das vordere Ende des Mantels 15 geringfügig aufgeweitet, so daß der Wulst 16 fest gegen den Kartuschenmantel 11 gedrückt wird, wenn der Kolbenkörper 14 gegen die Kraft der in der Kartusche 10 befindlichen plastischen Masse vorgetrieben wird.

Der beschriebene Kolbenkörper 14 besteht aus einem einstückigen Kunststoffteil aus mittelhartem Kunststoff. Zwar ist der Kolbenkörper im Bereich seiner Stirnwand 20 relativ steif, jedoch ist er im Bereich des rückwärtigen Endes leicht verformbar.

Um die Steifigkeit des Kolbens zu erhöhen, ist der Verstärkungsring 25 vorgesehen, der in den Hohlraum 24 eingeschoben werden kann. Dieser Verstärkungsring 25 besteht aus relativ hartem Kunststoff. Er hat zylindrische Form und sein Außendurchmesser ist geringfügig größer als der Innendurchmesser des Mantels 15, so daß der Verstärkungsring klemmend bzw. reibend in den Kolbenkörper 14 eingeschoben werden kann. Am vorderen Ende des Verstärkungsringes 25 ist ein außen umlaufendes Widerhakenprofil 26 vorgesehen, welches das leichte Einschieben des Verstärkungsrings 25 in den Kolbenkörper 14 zuläßt, das Herausziehen aber erschwert. Am rückwärtigen Ende des Verstärkungsringes 25 befindet sich ein nach innen gerichteter Flansch 27, der dem Verstärkungsring eine noch größere Formstabilität verleiht und ferner dazu dient, das Ansetzen einer Vortriebsscheibe zu erleichtern.

Die Länge des Verstärkungsringes 25 ist so bemessen, daß der Verstärkungsring, wenn sein vorderes Ende gegen den Ringkragen 23 stößt, aus dem rückwärtigen Ende des Kolbenkörpers 14 nicht herausragt. Wie aus Fig. 1 erkennbar ist, drückt der Verstärkungsring 25 gegen den Ringkragen 23, so daß dessen Wirkung, den Kolbenkörper 14 auseinanderzuspreitzen wenn eine mechanische Vortriebskraft auf den Kolbenkörper ausgeübt wird, auch bei eingesetztem Verstärkungsring 25 aufrechterhalten wird.

Der Kolbenkörper 14 kann wahlweise mit oder ohne Verstärkungsring 25 benutzt werden, je nach Art des Einsatzgebietes bzw. der plastischen Masse, die durch den Kolben vorgetrieben werden soll.

## Patentansprüche

1. Kartuschenkolben zum Auspressen einer zähflüssigen Masse aus einer zylindrischen Kartusche, bestehend aus
- einem einstückigen Kolhenkörper (14) aus mittelhartem Kunststoff, mit einem parallel zur Kartuschenwand (10) verlaufenden Mantel (15, der angeformte Abstreiflippen (17,18,19) aufweist, einer das eine Ende des Mantels (15) verschließenden Stirnwand (16) , die zusammen mit dem Mantel (15) einen am rückwärtigen Ende offenen Hohlraum (24) begrenzt,
- und einem in den Mantel (15) klemmend einschiebharen Verstärkungskörper, dessen Steifigkeit größer ist als diejenige des Kolhenkörpers (14) und der den Mantel (15) des Kolbenkörpers gegen Verformungen versteift,
**dadurch gekennzeichnet,** daß der Verstärkungskörper ein durchgehend offener Verstärkungsring (25) ist, der an seinem rückwärtigen Ende einen Innenflansch (27) aufweist.

2. Kartuschenkolben nach Anspruch 1, dadurch gekennzeichnet, daß der Verstärkungsring (25) an seinem vorderen Ende ein nach außen vorstehendes Widerhakenprofil (26) aufweist.

3. Kartuschenkolben nach Anspruch 1 oder 2, dadurch gekennzeichnet, daß der Verstärkungsring (25) gegen einen schräg nach innen in den Hohlraum (24) hineinragenden konischen Ringkragen (23) des Kolhenkörpers (14) drückt.

4. Kartuschenkolben nach einem der Ansprüche 1 bis 3, dadurch gekennzeichnet, daß der Verstärkungsring (25) eine solche Länge hat, daß sein rückwärtiges Ende gerade nicht über dasjenige des Mantels (15) des Kolbenkörpers (14) hinaus vorsteht.

## Claims

1. Cartridge piston for expelling a viscous mass from a cylindrical cartridge, consisting of
- an integral piston body (14) of medium-hard plastics material comprising a shell (15) extending parallel to the cartridge wall (10), and said shell being provided with wiper lips (17, 18, 19) formed thereon, an end wall (16) closing one end of said shell (15) and defining, together with said shell (15), a cavity (24) open at the rear end,
- and a reinforcing body clampingly insertable into said shell (15), said reinforcing member having a rigidity greater than that of said piston body (14) and bracing said shell (15) of said piston body against deformation,
characterized in
that said reinforcing body is a reinforcing ring (25) that is open throughout and has an inner flange (27) at its rear end.

2. Cartridge piston of claim 1, characterized in that the front end of said reinforcing ring (25) has an outwardly protruding barb profile (26).

3. Cartridge piston of claim 1 or 2, characterized in that said reinforcing ring (25) presses against a conical annular collar (23) of said piston body (14), which annular collar extends obliquely inward into said cavity (24).

4. Cartridge piston of any one of claims 1 to 3, characterized in that said reinforcing ring (25) has a length such that its rear end does just not project beyond that of said shell (15) of said piston body (14).

## Revendications

1. Piston de cartouche pour expulser une substance pâteuse d'une cartouche cylindrique, ledit piston comprenant:
- un corps de piston (14) monobloc en matière plastique moyennement dure comportant une jupe (15), qui s'étend parallèlement à la paroi de la cartouche (10) et est munie de lèvres racleuses (17, 18, 19) formées sur ladite jupe, une paroi frontale (16), qui ferme une des extrémités de la jupe (15) et qui, en combinaison avec la jupe (15), délimite un volume (24) ouvert à son extrémité arrière,
- et un élément de renfort, qui peut être introduit à force dans la jupe (15), la rigidité dudit élément de renfort étant plus grande que celle du corps de piston (14), ledit élément renforçant la jupe (15) du corps de piston à l'encontre de déformations,
caractérisé par le fait que l'élément de renfort est un anneau de renfort (25) entièrement ouvert qui présente, à son extrémité arrière, une bride intérieure (27).

2. Piston de cartouche selon la revendication 1, caractérisé par le fait que l'anneau de renfort (25) présente, à son extrémité avant, un profil de harpon (26), qui fait saillie vers l'extérieur.

3. Piston de cartouche selon la revendication 1 ou 2, caractérisé par le fait que l'anneau de renfort (25) est en appui contre une collerette annulaire conique (23) du corps de piston (14), qui fait saillie obliquement vers l'intérieur du volume (24).

4. Piston de cartouche selon l'une des revendications 1 à 3, caractérisé par le fait que l'anneau de renfort (25) est d'une longueur telle que son extrémité arrière ne dépasse pas celle de la jupe (15) du corps de piston (14).
